# EUROPÄISCHE PATENTSCHRIFT

(11) **EP 1 120 763 B1**
(45) Veröffentlichungstag und Bekanntmachung des Hinweises auf die Patenterteilung: **25.08.2004**
(21) Anmeldenummer: 00101818.3
(22) Anmeldetag: 28.01.2000
(51) Int. Cl.: G08B 13/19

(54) **Passiv-Infrarot Bewegungs- und Präsenzmelder mit umschaltbarer Optik**
Passive infrared movement and presence detector with switchable optics
Capteur de présence et mouvements infrarouge avec optique interchangeable

(43) Veröffentlichungstag der Anmeldung: 01.08.2001
(73) Patentinhaber: FELLER AG, 8810 Horgen (CH)
(72) Erfinder: Keller, Hans J., 8712 Stäfa (CH); Portmann, Paul, 8834 Schindellegi (CH)
(74) Vertreter: Blum, Rudolf Emil Ernst

(56) Entgegenhaltungen:
- DE-A- 4 023 341
- DE-A- 4 100 536
- US-A- 4 960 995
- US-A- 5 739 753

## Beschreibung

Die Erfindung bezieht sich auf Bewegungs- oder Präsenzmelder nach dem Passiv-Infrarot Prinzip gemäss Oberbegriff des Anspruchs 1 bzw. des Anspruchs 15.

Solche Bewegungs- oder Präsenzmelder sind in einer Vielzahl von Bauformen vorbekannt, so z. B. aus U. S. Pat. No. 4,321,594. Diese werden insbesondere zur Detektion von Bewegungen von Menschen eingesetzt und sind als Alarmgeräte, automatische Lichtschalter und dergleichen bekannt.

Diese Bewegungs- oder Präsenzmelder bestehen aus einem oder mehreren Infrarot-Sensorelementen und einer Vielzahl von optischen Elementen, beispielsweise Linsen, wobei jede Linse Strahlung aus einem Sichtfeld empfängt und auf ein Sensorelement fokussiert. Dadurch entstehen im Raum eine Vielzahl von Sichtfeldern, aus denen die natürliche thermische Infrarotstrahlung der Umgebung auf das oder die Sensorelemente gelangt. Wenn sich ein Körper, dessen Temperatur sich vom Hintergrund unterscheidet, in ein solches Sichtfeld hinein oder aus einem solchen Sichtfeld herausbewegt, verändert sich die auf das Sensorelement gelangende Strahlung und führt zu einem sich verändernden Ausgangssignal des Sensorelementes. Das Ausgangssignal kann als Indikator für eine Bewegung ausgewertet werden. Auf diese Weise können Personen in einem bestimmten Raum oder Raumbereich auf Grund ihrer Bewegungen detektiert werden.

Die Anordnung der Infrarot-Sensorelemente und Linsen erfolgt nach den Bedürfnissen für die Raumüberdeckung durch solche Sichtfelder. Durch die Brennweite und Grösse der Linsen und deren Lage zu den Sensorelementen ist die Lage der Sichtfelder im Raum definiert, deren Gesamtheit als ein Muster von Sichtfeldern bezeichnet werden kann.

Wenn ein Bewegungs- oder Präsenzmelder beispielsweise an einer Wand eines Raumes angeordnet werden soll, werden die Sichtfelder typischerweise in der Form eines horizontalen Fächers mit 180 Grad horizontalem Öffnungswinkel angeordnet, damit im ganzen Raum Bewegungen erfasst werden können. Soll ein Bewegungs- oder Präsenzmelder hingegen an der Decke montiert werden, ist es vorteilhaft, die Sichtfelder ähnlich den Wasserstrahlen einer Dusche über das Volumen einer Pyramide oder eines Kegels zu verteilen, wobei der Bewegungs- oder Präsenzmelder an der Spitze der Pyramide oder des Kegels liegt und die Sichtfelder über einen solchen Raumwinkel verteilt sind, dass sie einen Raum oder Bereich vorbestimmter Grösse derart überdecken, dass eine sich darin befindliche Person möglichst an jeder Stelle detektiert werden kann. Je nach Bedürfnissen sind daher eine Vielzahl von Mustern von Sichtfeldern vorbekannt. Die Anzahl solcher Sichtfelder für ein bestimmtes Muster kann dabei von einigen wenigen bis weit über hundert betragen.

Typischerweise funktionieren Infrarotsensoren nach dem pyroelektrischen Prinzip. Beispielsweise werden zwei oder vier Sensorelemente in einem Gehäuse zusammengebaut und die Ausgangssignale differentiell zusammengeschaltet, das heisst mit entgegengesetzten Vorzeichen addiert. Da solche Infrarotsensoren nur aus einem bestimmten Raumwinkel Strahlung empfangen können, werden je nach Anwendung ein oder mehrere Infrarotsensoren verwendet.

Als optische Elemente haben sich Linsen in der Form von sphärischen oder asphärischen Linsen, Fresnel-Linsen, Fresnel-Zonenplatten, Diffraktions-Fresnellinsen, holografische Linsen oder Kombinationen solcher Elemente bewährt. Für eine Vielzahl von Sichtfeldern werden typischerweise eine Vielzahl solcher Linsen verwendet, wobei je nach Bedürfnissen die verschiedensten Ausführungen in jeweils verschiedener Grösse zusammen einsetzbar sind.

Typischerweise ist eine Anzahl von Einzellinsen zu einer Multilinse oder einem Linsen-Array zusammengesetzt. Jede Einzellinse wird so angeordnet, dass in Zusammenwirken mit den Sensorelementen Sichtfelder in die gewünschte Richtung entstehen und damit ein bestimmtes Muster von Sichtfeldern erzeugt wird. Beispiele für Linsen-Arrays sind die Anordnung einer Vielzahl rechteckiger Fresnel-Linsen auf einer planen oder zylindrischen Fläche, wie z. B. aus dem US Muster Des. 331,120 bekannt, dreidimensionale Anordnungen gemäss U. S. Pat. No. 5,221,919, U. S. Pat. No. 5,187,360 oder die Anordnung einer Vielzahl sphärischer Linsen auf einer Halbkugel gemäss U. S. Pat. No. 4,930,864.

Mit Hilfe von Kunststoff-Spritzgusstechnik lassen sich Multilinsen in jeder Form und mit fast allen denkbaren Anordnungen und Kombinationen von optischen Elementen herstellen, um Bewegungs- oder Präsenzmelder für alle Bedürfnisse und Anwendungen herzustellen.

Nachteilig ist dabei, dass solche Bewegungs- oder Präsenzmelder nur ein unveränderliches Muster von Sichtfeldern aufweisen und damit nur für eine bestimmte Anwendung oder Montageart geeignet sind. Für verschiedene Montagearten und Montageorte werden unterschiedliche, spezifisch angepasste Geräte benötigt. Dies verursacht sowohl einen grossen Aufwand zur Entwicklung und Herstellung verschiedener Geräte wie auch eine aufwendige Lagerhaltung des Installateurs.

Aus dem U. S. Pat. No. 4,604,524 ist ein Passiv-Infrarot Sensor bekannt, bei dem austauschbare Multilinsen zur Erzeugung unterschiedlicher Muster von Sichtfeldern vorgesehen sind. Ein gegebenes Muster von Sichtfeldern kann zudem dadurch im Raum ausgerichtet werden, dass im Gehäuse die Multilinse horizontal und der Detektor vertikal verschiebbar sind. Nachteilig ist dabei, dass der Linsenaustausch von Hand erfolgt, eine entsprechende Bevorratung mit verschiedenen Multilinsentypen notwendig ist und die Justierung der Sichtfelder fachmännisches Können erfordert. Probleme können auch durch Verschmutzung oder Beschädigung des Sensors beim Öffnen des Gehäuses für den Linsenaustausch entstehen. Insgesamt sind die Adaptionsmöglichkeiten des Sensors kompliziert und für den Alltagsgebrauch wenig geeignet. Aus US-A-4,960,995 ist ein Infrarot Bewegungs- oder Präsenzmelder bekannt, bei dem eine Fresnel-Linse durch einen Abdeckstreifen mehr oder weniger abgedeckt werden kann.

Die Erfindung stellt sich die Aufgabe, einen Passiv-Infrarot Bewegungs- oder Präsenzmelder zu schaffen, bei welchem verschiedene Raumgebiete mit einem einzigen Meldertyp überwachbar sind und der sehr einfach zu handhaben ist. Diese Aufgabe wird erfindungsgemäss durch die Merkmale der unabhängigen Ansprüche gelöst.

Erfindungsgemäss umfasst der Passiv-Infrarot Bewegungsoder Präsenzmelder optische Linsen, die Strahlung aus Sichtfeldern empfangen und auf mindestens einen Infrarotsensor fokussieren, und einen beweglichen Abdeckungsmechanismus, der in Abhängigkeit seiner Position ein veränderliches Muster von Sichtfeldern zur Fokussierung auf den Infrarotsensor entsprechend einer Wand- oder Deckenmontage freigibt. Durch die im Melder eingebaute bewegliche Abdeckung kann also der von den Sichtfeldern erfasste Bereich sehr einfach an den zu überwachenden Raum angepasst werden. Anders gesagt können die aktiven Sichtfelder aus der Anzahl aller verfügbaren Sichtfelder mit Hilfe der Abdeckung so ausgewählt werden, dass für eine gewünschte Montageart ein optimaler Überwachungsbereich resultiert. Der Melder erfordert keinerlei separate Zusatzteile. Er ersetzt mehrere, heute bekannte Melder, die jeweils für spezifische Montagearten oder Montageorte angepasst sind.

Die bewegliche Abdeckung ist in oder an einem Gehäuse des Bewegungs- oder Präsenzmelders beweglich montiert. Vorzugsweise umfasst die Abdeckung eine Abdeckfläche, die zwischen den Infrarotsensor und die Linsen einschiebbar ist, so dass der Strahlengang einer Anzahl Linsen zum Infrarotsensor freigegeben und gegebenenfalls der Strahlengang anderer Linsen zum Infrarotsensor blockiert ist. In dieser Bauform ist die Abdeckung von aussen nicht sichtbar, so dass ein einheitliches Erscheinungsbild des Melders unabhängig von der Position der Abdeckung resultiert. Die Abdeckung ist mitsamt ihrem Bewegungsmechanismus im Innenraum des Meldergehäuses vor Beschädigung, Verklemmen o. ä. geschützt.

Die Abdekkung umfasst eine Abdeckfläche, die entlang einer Aussenseite der Linsen bewegbar ist, so dass der Strahlungseinfall auf eine Anzahl Linsen freigegeben und gegebenenfalls auf andere Linsen blockiert ist. Die Abdeckung kann hier ausser für die Auswahl der aktiven Sichtfelder auch als Schutzlid für die blockierten Linsen gegen Verschmutzung, Beschädigung o. ä. dienen.

Jedenfalls, ist die Abdeckung so ausgelegt, dass bei Wandmontage bzw. Deckenmontage Sichtfelder zur Decke, zu Fenstern oder zu störenden Wärmestrahlungsquellen blockiert sind. Damit können auf einfache Weise systematische Störquellen für Fehlauslösungen des Melders direkt bei Montage des Melders durch geeignete Positionierung der Abdeckung ausgeblendet werden.

In weiteren Ausführungsbeispielen umfasst die Abdeckung mindestens eine schwenk- oder kippbare Abdeckfläche, die durch einen Hebel aussen am Melder manuell, durch Schwerkraft in Abhängigkeit der Montagelage oder durch elektrische Steuerung betätigbar und insbesondere arretierbar ist.

Weitere Ausführungen, Vorteile und Anwendungen der Erfindung ergeben sich aus den abhängigen Ansprüchen sowie aus der nun folgenden Beschreibung anhand der Figuren.

### KURZE BESCHREIBUNG DER ZEICHNUNGEN

- Fig. 1: zeigt eine Wandmontage eines erfindungsgemässen Bewegungs- oder Präsenzmelders mit manuell umschaltbarer Abdeckung;
- Fig. 2: zeigt eine Deckenmontage eines erfindungsgemässen Bewegungs- oder Präsenzmelders mit elektrisch umschaltbarer Abdeckung;
- Fig. 3: zeigt eine Deckenmontage eines erfindungsgemässen Bewegungs- oder Präsenzmelders mit aussenliegender Abdeckung.

In den Figuren sind gleiche Teile mit gleichen Bezugszeichen versehen.

### WEGE ZUR AUSFÜHRUNG DER ERFINDUNG

Gemäss Fig. 1 besteht der Bewegungs- oder Präsenzmelder aus einer Gehäusebasis 10, auf die z. B. eine halbkugelige Multilinse 11 aufgesetzt ist, die eine Vielzahl von Linsen über die Halbkugel oder einen Teil derselben verteilt enthält. Im gezeigten Schnitt sind die Linsen 12-18 sichtbar. Jede dieser Linsen 12-18 fokussiert Strahlung aus mindestens einem entsprechend zugeordneten Sichtfeld 32-38 auf den Sensor 20, der ein oder mehrere Sensorelemente enthält. Der Bewegungs- oder Präsenzmelder ist mit der Gehäusebasis 10, die auch eine Auswerteelektronik und funktionelle Teile 8 zur Erzeugung eines Ausgangssignales enthalten kann, auf der ungefähr senkrechten Wand 1 montiert, in einer Höhe über Boden, die vorzugsweise grösser ist als die Höhe der zu detektierenden Personen, beispielsweise 2 bis 3 Meter.

Damit der Bewegungs- oder Präsenzmelder an jedem Ort in einem üblichen Raum mit beispielsweise rechteckigem Grundriss oder einem anderen vorbestimmten Raumbereich Personen detektieren kann, benötigt er ein Muster von Sichtfeldern, das sowohl ungefähr horizontale oder nur leicht abwärts gerichtete Sichtfelder 34 enthält, um entfernte Personen detektieren zu können, wie auch nach unten gerichtete Sichtfelder 35, 36, 37, um Personen in der Nähe zu erfassen, sowie sehr steil nach unten gerichtete Sichtfelder 38, um beispielsweise durch eine Türe unterhalb des Bewegungs- oder Präsenzmelders eintretende Personen zu erfassen.

Hingegen ist es nicht sinnvoll, dass Sichtfelder nach oben, wie sie durch die Linsen 12 und 13 erzeugt werden, wirksam sind, da aus dieser Richtung in der Regel keine Bewegungen zu detektieren sind. Solche Sichtfelder würden an die Decke des Raumes gerichtet sein und können dort Wärmestrahlung von Lampen, Leuchten, Klimaanlagen, Sonneneinfall und dergleichen erfassen und zu Fehlfunktionen des Bewegungs- oder Präsenzmelders führen.

In der erfindungsgemässen Ausführung sind die Linsen 12 und 13 und andere in Fig. 1 nicht gezeigte, nach oben gerichtete Linsen jedoch trotzdem ausgeführt. Der Strahlengang zwischen dem Infrarotsensor 20 und diesen Linsen ist jedoch durch die Abdeckungsfläche 50 blockiert, so dass im Winkelbereich zwischen 42 und 43 keine Strahlen oder nur ein geringer Anteil auf den Sensor 20 gelangen können. Die Abdeckungsfläche 50 ist Bestandteil einer beweglichen Halterung 19, die in der Achse 52 drehbar gelagert ist.

Das Gehäuse 10, 11 des Bewegungs- oder Präsenzmelders ist durch die Gehäusebasis 10, gegebenenfalls zusammen mit der Multilinse 11, gegeben und definiert einen Gehäuseinnenraum. Vorzugsweise ist die Abdeckung 19, 50-52 im Innenraum und/oder an einer Aussenfläche des Gehäuses 10, 11 des Bewegungs- oder Präsenzmelders beweglich montiert. Insbesondere ist die Abdeckung 19, 50-52 mit dem Gehäuse 10, 11 einstückig verbunden.

In Fig. 2 ist der gleiche erfindungsgemässe Bewegungsoder Präsenzmelder gezeigt, wenn er an der Decke 2 eines Raumes montiert ist. In diesem Fall ist es sinnvoll, dass nur nach unten gerichtete Sichtfelder im Winkelbereich zwischen 40 und 41 wirksam sind, um im Raum befindliche Personen detektieren zu können. Stärker horizontal liegende Sichtfelder, wie sie durch die Linsen 17 und 18 erzeugt würden, sind in diesem Falle höchst unerwünscht, da sie sehr weit entfernte und ausserhalb des erwünschten Raumbereiches befindliche Personen und Objekte detektieren oder Strahlung von Fenstern erfassen könnten, was wiederum zu Fehlfunktionen führt.

Aus diesem Grunde wird die bewegliche Halterung 19 um die Achse 52 soweit gedreht, dass die Abdeckungsfläche 51 den Strahlengang zu den Linsen 17 und 18 blockiert. Umgekehrt werden in dieser Position der Halterung 19 durch die nun aus dem Strahlengang entfernte Abdeckungsfläche 50 die Linsen 12 und 13 wirksam und erzeugen die Sichtfelder 32 und 33 im nunmehr erwünschten Winkelbereich. Bei diesem Kippmechanismus 19, 50-52 sind die beiden Abdeckflächen 50, 51 beidseits der Drehachse 52 an der Halterung 19 befestigt und sind daher nur abwechselnd oder gegenläufig als Strahlungsblockierung wirksam.

Die bewegliche Halterung 19 kann mittels eines vorzugsweise einrastenden Hebels 6 in die gewünschte Position gebracht werden. Mit Vorteil ist der Hebel 6 von ausserhalb des Melders betätigbar. Es ist aber auch möglich, bei geeigneter Gewichtsverteilung in der Halterung 19 gegenüber der Drehachse 52 oder durch das Anbringen eines Gewichtes die Schwerkraft auszunützen, so dass sich die Halterung 19 bei Wand- oder Deckenmontage von alleine in die jeweils gewünschte Position dreht. Alternativ kann der Melder eine elektrische Steuerung 7 für die Abdeckung 19, 50-52 aufweisen. Die elektrische Steuerung 7 umfasst beispielsweise eine elektrische Ent- und Verriegelung und/oder einen elektrischen Antrieb für den Abdeckmechanismus 19, 50-52 und ist auf beliebige Weise aktivierbar.

Je nach Ausführung des Bewegungs- oder Präsenzmelders und des gewünschten Musters von Sichtfeldern 32-36; 34-38 können jedoch auch Abdeckungsflächen 50, 51 verwendet werden, die auf andere Art beweglich sind, beispielsweise als Bestandteil eines Teiles, das verschiebbar ist, oder das Gelenke enthält oder mehrere Drehpunkte oder Drehachsen aufweist.

Die Form der Abdeckungsflächen 50, 51 richtet sich nach der Art, Grösse und Anordnung der Linsen 12-18 auf der Multilinse 11. Mit Vorteil sind die Linsen 12-18 auf der Multilinse 11 so angeordnet, dass sie zur Erfassung von Sichtfeldern 32-38 in einem Raumwinkelbereich grösser als π und vorzugsweise in einem vertikalen Winkelbereich von grösser als π/2 geeignet sind. In jedem Fall sind die Abdeckungsflächen 50, 51 auf solche Art zwischen Sensor 20 und Linsen 12-18 anzubringen, dass der Strahlengang zu Linsen 12, 13; 17, 18, deren Sichtfelder 32, 33; 37, 38 in einer vorgegebenen Position der Abdeckungsflächen 50, 51 unerwünscht sind, ganz oder wenigstens grösstenteils abgedeckt ist.

In der Regel werden für die Abdeckungsflächen 50, 51 diskrete Positionen sinnvoll sein, um entsprechende Muster von Sichtfeldern 32-36; 34-38 zu definieren. Es ist aber auch denkbar, die Abdeckungsflächen 50, 51 kontinuierlich positionierbar auszugestalten.

Je nach Ausführung der Linse 12-18 und der Anzahl von Sensoren 20 oder Sensorelementen kann es auch notwendig sein, mehr als zwei Abdeckungsflächen 50, 51 vorzusehen. Im Prinzip können die Abdeckungsflächen 50, 51 auch Ausnehmungen aufweisen, so dass gewisse Linsen und ihre zugehörigen Sichtfelder im an sonsten abgedeckten Bereich wirksam bleiben. Auf diese Weise und/oder durch Verwendung mehrerer Abdeckflächen 50, 51 können beliebige Muster von Sichtfeldern 32-36; 34-38 mit einer einzigen Multilinse 11 erzeugt werden.

Fig. 3 zeigt eine Variante zu Fig. 2, wobei der Abdekkungsmechanismus 19, 50-52 an der Multilinse 11 aussenliegende Abdeckflächen 50, 51 aufweist und beispielsweise durch Schwerkraft betätigbar ist. Die Abdeckflächen 50, 51 können wie ein Lid, d. h. entlang einer Aussenseite der Multilinse 11, mindestens vor einen Teil 17, 18; 12, 13 der Multilinse 11 geschoben, geschwenkt oder gekippt werden, um eine gewünschte Anzahl Einzellinsen 12-16; 14-18 und ihre zugehörigen Sichtfelder 32-36; 34-38 zu blokkieren oder freizugeben.

Bevorzugt umfasst der Bewegungs- oder Präsenzmelder eine Steuereinheit 8, die zur Ausgabe eines Steuersignals an ein elektrisches Gerät, insbesondere an einen automatischen Lichtschalter, in Abhängigkeit von einer Präsenz von Personen in einem vom Bewegungs- oder Präsenzmelder überwachten Raumbereich geeignet ist.

## Patentansprüche

1. Passiv-Infrarot Bewegungs- oder Präsenzmelder, umfassend mindestens einen Infrarotsensor (20) mit mehreren Sichtfeldern (32 -38), wobei der Bewegungs- oder Präsenzmelder eine bewegliche Abdeckung (19, 50-52) für auf den Infrarotsensor (20) einfallende Strahlung aufweist und die Abdeckung (19, 50-52) zwischen unterschiedlichen Positionen zur Freigabe unterschiedlicher Sichtfelder (34-38, 32-36) bewegbar ist, **dadurch gekennzeichnet, dass**
a) der Bewegungs- oder Präsenzmelder eine Mehrzahl optischer Linsen (12-18) aufweist, wobei jede Linse (12-18) Strahlung aus einem oder mehreren der Sichtfelder (32-38) empfängt und auf den Infrarotsensor (20) fokussiert und
b) die Abdeckung (19, 50-52) in eine erste Position zur Freigabe eines ersten Musters von Sichtfeldern (34-38) für eine Montage des Bewegungs- oder Präsenzmelders an einer Wand (1) und in eine zweite Position zur Freigabe eines zweiten Musters von Sichtfeldern (32-36) für eine Montage des Bewegungs- oder Präsenzmelders an einer Decke (2) bewegbar ist.

2. Passiv-Infrarot Bewegungs- oder Präsenzmelder nach Anspruch 1, **dadurch gekennzeichnet, dass**
a) Sichtfelder (32, 33) vorhanden sind, die in der ersten Position blockiert und in der zweiten Position freigegeben sind und
b) Sichtfelder (37, 38) vorhanden sind, die in der zweiten Position blockiert und in der ersten Position freigegeben sind.

3. Passiv-Infrarot Bewegungs- oder Präsenzmelder nach einem der Ansprüche 1-2, **dadurch gekennzeichnet, dass**
a) bei einer Montage des Bewegungs- oder Präsenzmelders an einer Wand (1) die Abdeckung (19, 50-52) in der ersten Position Sichtfelder (32, 33) blokkiert, die an eine Decke (2), auf Fenster oder auf störende Wärmestrahlungsquellen gerichtet sind und
b) bei einer Montage des Bewegungs- oder Präsenzmelders an einer Decke (2) die Abdeckung (19, 50-52) in der zweiten Position Sichtfelder (37, 38) blokkiert, die an die Decke (2), im wesentlichen horizontal, auf Fenster oder auf störende Wärmestrahlungsquellen gerichtet sind.

4. Passiv-Infrarot Bewegungs- oder Präsenzmelder nach einem der Ansprüche 1-3, **dadurch gekennzeichnet, dass**
a) bei einer Montage des Bewegungs- oder Präsenzmelders an einer Wand (1) das erste Muster von Sichtfeldern (34-38) ungefähr horizontale oder nur leicht abwärts gerichtete Sichtfelder (34), nach unten gerichtete Sichtfelder (35, 36, 37) sowie sehr steil nach unten gerichtete Sichtfelder (38) enthält und
b) bei einer Montage des Bewegungs- oder Präsenzmelders an einer Decke (2) das zweite Muster von Sichtfeldern (32-36) nur nach unten gerichtete Sichtfelder (32-36) enthält.

5. Passiv-Infrarot Bewegungs- oder Präsenzmelder nach einem der Ansprüche 1-4, **dadurch gekennzeichnet, dass**
a) die Abdeckung als kippbarer Mechanismus (19, 50-52) mit wenigstens zwei diskreten Positionen ausgeführt ist,
b) insbesondere dass der Mechanismus (19, 50-52) ein oder mehrere Abdeckflächen (50, 51) aufweist, die an mindestens einer Halterung (19) befestigt sind, welche um eine Achse (52) drehbar gelagert ist.

6. Passiv-Infrarot Bewegungs- oder Präsenzmelder nach Anspruch 5, **dadurch gekennzeichnet, dass** der Mechanismus (19, 50-52) zwei Abdeckflächen (50, 51) aufweist, die an einer Halterung (19) beidseits einer Drehachse (52) der Halterung (19) befestigt sind und zur gegenläufigen Freigabe oder Blockierung von Sichtfeldern (32, 33; 37, 38) dienen.

7. Passiv-Infrarot Bewegungs- oder Präsenzmelder nach Anspruch 6, **dadurch gekennzeichnet, dass**
a) der Mechanismus (19, 50-52) mittels eines Hebels (6) kippbar ist, der von ausserhalb des Bewegungsoder Präsenzmelders betätigbar ist und
b) der Hebel (6) in den diskreten Positionen mechanisch arretierbar ist.

8. Passiv-Infrarot Bewegungs- oder Präsenzmelder nach einem der Ansprüche 1-6, **dadurch gekennzeichnet, dass**
a) die Abdeckung (19, 50-52) in Abhängigkeit einer Montageposition des Bewegungs- oder Präsenzmelders durch Schwerkraft zwischen den Positionen bewegbar ist und/oder
b) die Abdeckung (19, 50-52) durch eine elektrische Steuerung (7) zwischen den Positionen bewegbar ist.

9. Passiv-Infrarot Bewegungs- oder Präsenzmelder nach einem der Ansprüche 1-8, **dadurch gekennzeichnet, dass**
a) die bewegliche Abdeckung (19, 50-52) mit dem Gehäuse (10, 11) einstückig verbunden ist und/oder
b) die bewegliche Abdeckung (19, 50-52) in einem Innenraum und/oder an einer Aussenfläche eines Gehäuses (10, 11) des Bewegungs- oder Präsenzmelders beweglich montierbar ist.

10. Passiv-Infrarot Bewegungs- oder Präsenzmelder nach einem der Ansprüche 1-9, **dadurch gekennzeichnet, dass**
a) die Abdeckung (19, 50-52) mindestens eine Abdeckfläche (50, 51) aufweist, die zwischen den Infrarotsensor (20) und die Linsen (12-18) einschiebbar ist und
b) in Abhängigkeit von einer Position der Abdeckfläche (50, 51) ein Strahlengang zwischen einer Anzahl von Linsen (14-18; 12-16) und dem Infrarotsensor (20) freigegeben oder blockiert ist.

11. Passiv-Infrarot Bewegungs- oder Präsenzmelder nach einem der Ansprüche 1-10, **dadurch gekennzeichnet, dass**
a) die Abdeckung (19, 50-52) mindestens eine Abdeckfläche (50, 51) aufweist, die vor eine Aussenseite der Linsen (12-18) bewegbar ist und
b) in Abhängigkeit von einer Position der Abdeckfläche (50, 51) der Strahlungseinfall auf eine Anzahl von Linsen (14-18; 12-16) freigegeben oder blokkiert ist.

12. Passiv-Infrarot Bewegungs- oder Präsenzmelder nach einem der Ansprüche 1-11, **dadurch gekennzeichnet, dass**
a) die Linsen (12-18) zu einer Multilinse (11) zusammengesetzt sind, die zur Erfassung eines vorgebbaren Raumbereichs ausgestaltet ist und
b) eine Anzahl und Anordnung der Linsen (12-18) auf der Multilinse (11) so gewählt ist, dass eine lükkenlose Detektion von Personen in dem Raumbereich bei Wand- und Deckenmontage möglich ist.

13. Passiv-Infrarot Bewegungs- oder Präsenzmelder nach einem der Ansprüche 1-12, **dadurch gekennzeichnet, dass** die Linsen (12-18) auf einer Multilinse (11) so angeordnet sind, dass sie geeignet sind zur Erfassung von Sichtfeldern (32-38) in einem Raumwinkelbereich grösser als und vorzugsweise in einem vertikalen Winkelbereich von grösser als π /2.

14. Passiv-Infrarot Bewegungs- oder Präsenzmelder nach einem der Ansprüche 1-13, **dadurch gekennzeichnet, dass** der Bewegungs- oder Präsenzmelder eine Steuereinheit (8) umfasst, die zur Ausgabe eines Steuersignals an ein elektrisches Gerät, insbesondere an einen automatischen Lichtschalter, in Abhängigkeit von einer Präsenz von Personen in einem vom Bewegungs- oder Präsenzmelder überwachten Raumbereich geeignet ist.

15. Verwendung eines Passiv-Infrarot Bewegungs- oder Präsenzmelders, der mindestens einen Infrarotsensor (20) mit mehreren Sichtfeldern (32-38) und eine bewegliche Abdeckung (19, 50-52) für auf den Infrarotsensor (20) einfallende Strahlung aufweist, wobei die Abdeckung (19, 50-52) zwischen unterschiedlichen Positionen zur Freigabe unterschiedlicher Sichtfelder (34-38, 32-36) bewegbar ist, **dadurch gekennzeichnet, dass**
a) der Bewegungs- und Präsenzmelder eine Mehrzahl optischer Linsen (12-18) aufweist, wobei jede Linse (12-18) Strahlung aus einem oder mehreren der Sichtfelder (32-38) empfängt und auf den Infrarotsensor (20) fokussiert und
b) die Abdeckung (19, 50-52) bei einer Montage des Bewegungs- oder Präsenzmelders an einer Wand (1) in eine erste Position zur Freigabe eines ersten Musters von Sichtfeldern (34-38) und bei einer Montage des Bewegungs- oder Präsenzmelders an einer Decke (2) in eine zweite Position zur Freigabe eines zweiten Musters von Sichtfeldern (32-36) bewegt wird.

16. Verwendung eines Passiv-Infrarot Bewegungs- oder Präsenzmelders nach Anspruch 15, **dadurch gekennzeichnet, dass**
a) Sichtfelder (32, 33) vorhanden sind, die in der ersten Position blockiert und in der zweiten Position freigegeben werden und
b) Sichtfelder (37, 38) vorhanden sind, die in der zweiten Position blockiert und in der ersten Position freigegeben werden.

17. Verwendung eines Passiv-Infrarot Bewegungs- oder Präsenzmelders nach einem der Ansprüche 15 oder 16, **dadurch gekennzeichnet, dass**
a) bei einer Montage des Bewegungs- oder Präsenzmelders an einer Wand (1) durch die Abdeckung (19, 50-52) in der ersten Position Sichtfelder (32, 33) blockiert werden, die an eine Decke (2), auf Fenster oder auf störende Wärmestrahlungsquellen gerichtet sind und
b) bei einer Montage des Bewegungs- oder Präsenzmelders an einer Decke (2) durch die Abdeckung (19, 50-52) in der zweiten Position Sichtfelder (37, 38) blockiert werden, die an die Decke (2), im wesentlichen horizontal, auf Fenster oder auf störende Wärmestrahlungsquellen gerichtet sind.

18. Verwendung eines Passiv-Infrator Bewegungs- oder Präsenzmelders nach einem der Ansprüche 15-17, **dadurch gekennzeichnet, dass**
a) bei einer Montage des Bewegungs- oder Präsenzmelders an einer Wand (1) durch das erste Muster von Sichtfeldern (34-38) ungefähr horizontale oder nur leicht abwärts gerichtete Sichtfelder (34), nach unten gerichtete Sichtfelder (35, 36, 37) sowie sehr steil nach unten gerichtete Sichtfelder (38) erfasst werden und
b) bei einer Montage des Bewegungs- oder Präsenzmelders an einer Decke (2) durch das zweite Muster von Sichtfeldern (32-36) nur nach unten gerichtete Sichtfelder (32-36) erfasst werden.

## Claims

1. A passive infrared movement or presence detector, comprising at least one infrared sensor (20) with several viewing fields (32-38), wherein the movement or presence detector comprises a movable cover (19, 50-52) for radiation falling upon the infrared sensor (20) which cover is movable between different positions for unblocking different viewing fields (34-38, 32-36) **characterised in that**
a) the movement or presence detector comprises a multitude of optical lenses (12-18) whereby each lens (12-18) receives radiation from one or several of the viewing fields (32-38) and focuses it on the infrared sensor (20) and
b) the cover (19, 50-52) is movable in a first position for unblocking a first pattern of viewing fields (34-38) for installation of the movement or presence detector on a wall (1) and in a second position for unblocking of a second pattern of viewing fields (32-36) for installation of the movement or presence detector at a ceiling (2).

2. A passive infrared movement or presence detector according to claim 1, **characterised in that**
a) there are provided viewing fields (32, 33) that are blocked in the first position and unblocked in the second position and
b) there are provided viewing fields (37, 38) that are blocked in the second position and are unblocked in the first position.

3. A passive infrared movement or presence detector according to one of claims 1-2, **characterised in that**
a) upon installation of the movement or presence detector on a wall (1) the cover (19, 50-52) blocks in the first position viewing fields (32, 33) which are directed to a ceiling, to windows or towards disturbing sources of heat radiation and
b) upon installation of the movement or presence detector at a ceiling (2) the cover (19, 50-52) blocks in its second position viewing fields (37, 38) which are directed to the ceiling (2), essentially horizontal, towards windows or towards disturbing sources of heat radiation.

4. A passive infrared movement or presence detector according to one of the claims 1-3, **characterised in that**
a) upon installation of the movement or presence detector on a wall (1) the first pattern of viewing fields (34-38) comprises approximately horizontal or only slightly downwards directed viewing fields (34), downwards directed viewing fields (35, 36, 37), as well as highly steeply downwards directed viewing fields (38) and
b) upon a installation of the movement or presence detector on a ceiling (2) the second pattern of viewing fields (32-36) comprises only downwards directed viewing fields (32-36).

5. A passive infrared movement presence detector according to one of the claims 1-4, **characterised in that**
a) the cover is designed as tiltable mechanism (19, 50-52) with at least two discrete positions,
b) specifically that the mechanism (19, 50-52) comprises one or several blocking planes (50, 51) which are mounted to at least one support, which are supported for rotation around an axis (52).

6. A passive infrared movement or presence detector according to claim 5, **characterised in that** the mechanism (19, 50-52) comprises two blocking planes (50, 51) which are mounted at a support (19) at both sides of a axis of rotation (52) of the support and serve for a oppositely directed enabling or blocking of viewing fields (32, 33; 37, 38).

7. A passive infrared movement or presence detector according to claim 6, **characterised in that**
a) the mechanism (19, 50-52) is tiltable by a lever (6) which is actuatable from outside of the movement or presence detector and
b) the lever (6) is mechanically arrestable in the discrete positions.

8. A passive infrared movement or presence detector according to one of the claims 1-6, **characterised in that**
a) the cover (19, 50-52) is moveable in dependence from a mounting position of the infrared movement or presence detector by gravity force between the positions and/or
b) the cover (19, 50-52) is moveable by a electric control (7) between the positions.

9. A passive infrared movement or presence detector according to one of the claims 1-8, **characterised in that**
a) the moveable cover (19, 50-52) is integrally connected to the housing (10, 11) and/or
b) the moveable cover (19, 50-52) is moveably mounted in a inner space and/or at a outer surface of a housing (10, 11) of the movement or presence detector.

10. A positive infrared movement or presence detector according to one of the claims 1-9, **characterised in that**
a) the cover comprises at least one blocking plane (50, 51) which is insertable between the infrared sensor (20) and the lenses (12-18) and
b) an optical path between a number of lenses (14-18; 12-16) and the infrared detector (20) is enabled or blocked in dependence from a position of the blocking plane (50, 51).

11. A passive infrared movement or presence detector according to one of the claims 1-10, **characterised in that**
a) the cover (19, 50-52) comprises at least one blocking plane (50, 51) which is moveable in front of a outer side of the lenses (12-18) and
b) the incidence of radiation onto a number of lenses (14-18; 12-16) is enabled or blocked in dependence from a position of the blocking plane (50, 51).

12. A passive infrared movement or presence detector according to one of the claims 1-11, **characterised in that**
a) the lenses (12-18) are combined to a multilens (11) which is designed for a covering a specifiable space area and
b) the number and arrangement of the lenses (12-18) on the multilens (11) is selected in such a manner that a complete detection of persons in the space area is possible at a wall and ceiling installation.

13. A passive infrared movement or presence detector according to one of the claims 1-12, **characterised in that** the lenses (12-18) are arranged on a multilens (11) in such a manner that they are suitable for a covering of viewing fields (32-38) in a steradian larger than n and preferably in a vertical angle area of more than π/2.

14. A passive infrared movement or presence detector according to one of the claims 1-13, **characterised in that** the movement or presence detector comprises a control unit (8) which is suitable for the emitting of a control signal to a electric apparatus, specifically to a automatic light switch, depending from a presence of persons in a space area monitored by the movement or presence detector.

15. Use of a passive infrared movement or presence detector which comprises at least one infrared sensor (20) with several viewing fields (32-38) and a movable cover (19, 50-52) for radiation falling upon the infrared sensor (20), which cover (19, 50-52) is movable between different positions for enabling different viewing fields (34-38, 32-36), **characterised in that**
a) the movement or presence detector comprises a plurality of optical lenses (12-18) whereby each lens (12-18) receives radiation from one or several of the viewing fields (32-38) and focuses same onto the infrared sensor and
b) the cover (19, 50-52) is moved at a installation of the movement or presence detector on a wall (1) into a first position for a enabling of a first pattern of viewing fields (34-30) and at a installation of the movement or presence detector on a ceiling into a second position for a enabling a second pattern of viewing fields (32-36).

16. Use of a passive infrared movement or presence detector according to claim 15, **characterised in that**
a) viewing fields (32, 33) are present which are blocked in the first position and are enabled in the second position and
b) viewing fields (38, 38) are present which are blocked in the second position and are enabled in the first position.

17. Use of a passive infrared movement or presence detector according to one of the claims 15 or 16, **characterised in that**
a) at an installation of the movement or presence detector on a wall (1) viewing fields (32, 33) are blocked by the cover (18, 50-52) in the first position which are directed towards a ceiling (2), towards windows or towards disturbing heat radiation sources and
b) at an installation of the movement or presence detector at the ceiling (2) viewing fields (38, 38) are blocked by the cover (19, 50-52) in the second position which are directed at the ceiling (2) substantially horizontally towards windows or toward disturbing heat radiation sources.

18. Use of a passive infrared movement or presence detector according to one of the claims 15-17, **characterised in that**
a) at an installation of the movement or presence detector on a wall (1) substantially horizontally or only slightly downwards directed viewing fields (34), downward directed viewing fields (35, 36, 37) as well as very steeply downwards directed viewing fields (38) are covered by the first pattern of viewing fields (34-38) and
b) at an installation of the movement or presence detector on a ceiling (2) only viewing fields (32-36) directed downwards are covered by the second pattern of viewing fields (32-36).

## Revendications

1. Détecteur infrarouge passif de présence ou de mouvement, comprenant au moins un capteur (20) infrarouge doté de plusieurs champs (32-38) visuels, le détecteur de présence ou de mouvement comportant au moins un cache (19, 50-52) mobile pour le rayonnement incident sur le capteur (20) infrarouge et le cache (19, 50-52) pouvant être déplacé entre différentes positions afin de libérer différents champs (34-38, 32-36) visuels, **caractérisé en ce que**
a) le détecteur de présence ou de mouvement comporte une pluralité de lentilles (12-18) optiques, chaque lentille (12-18) recevant le rayonnement en provenance d'un ou plusieurs des champs (32-38) visuels et le focalisant sur le capteur (20) infrarouge, et
b) le cache (19, 50-52) pouvant être déplacé dans une première position pour libérer un premier modèle de champs (34-38) visuels pour un montage du détecteur de présence ou de mouvement sur un mur (1), et dans une deuxième position pour libérer un deuxième modèle de champs (32-36) visuels pour un montage du détecteur de présence ou de mouvement sur un plafond (2).

2. Détecteur infrarouge passif de présence ou de mouvement suivant la revendication 1, **caractérisé en ce que**
a) il y a des champs (32, 33) visuels qui sont bloqués dans la première position et dégagés dans la deuxième position, et
b) il y a des champs (37, 38) visuels qui sont bloqués dans la deuxième position et dégagés dans la première position.

3. Détecteur infrarouge passif de présence ou de mouvement suivant la revendication 1 ou 2, **caractérisé en ce que**
a) pour un montage du détecteur de présence ou de mouvement sur un mur (1), le cache (19, 50-52) bloque dans la première position des champs (32, 33) visuels qui sont dirigés vers un plafond (2), vers des fenêtres ou vers des sources de rayonnement thermique perturbateur, et
b) pour un montage du détecteur de présence ou de mouvement sur un plafond (2), le cache (19, 50-52) bloque dans la deuxième position des champs (37, 38) visuels qui sont dirigés vers le plafond (2), essentiellement horizontalement, vers des fenêtres ou vers des sources de rayonnement thermique perturbateur.

4. Détecteur infrarouge passif de présence ou de mouvement suivant l'une des revendications 1 à 3, **caractérisé en ce que**
a) pour un montage du détecteur de présence ou de mouvement sur un mur (1), le premier modèle de champs (34-38) visuels contient des champs (34) visuels approximativement horizontaux ou dirigés seulement légèrement vers le bas, des champs (35, 36, 37) visuels dirigés vers le bas et des champs (38) visuels dirigés à pente très raide vers le bas, et
b) pour un montage du détecteur de présence ou de mouvement sur un plafond (2), le deuxième modèle de champs (32-36) visuels comprend uniquement des champs (32-36) visuels dirigés vers le bas.

5. Détecteur infrarouge passif de présence ou de mouvement suivant l'une des revendications 1 à 4, **caractérisé en ce que**
a) le cache est réalisé sous forme de mécanisme (19, 50-52) basculant à au moins deux positions discrètes,
b) notamment **en ce que** le mécanisme (19, 50-52) comporte une ou plusieurs faces (50, 51) de recouvrement, qui sont fixées sur au moins un support (19) qui est monté à rotation autour d'un axe (52).

6. Détecteur infrarouge passif de présence ou de mouvement suivant la revendication 5, **caractérisé en ce que** le mécanisme (19, 50-52) comporte deux faces (50, 51) de recouvrement, qui sont fixées sur un support (19) de part et d'autre d'un axe (52) de rotation du support (19) et qui servent à libérer ou bloquer, en sens contraires, des champs (32, 33 ; 37, 38) visuels.

7. Détecteur infrarouge passif de présence ou de mouvement suivant la revendication 6, **caractérisé en ce que**
a) le mécanisme (19, 50-52) est basculant à l'aide d'un levier (6), qui peut être actionné de l'extérieur du détecteur de présence ou de mouvement, et
b) le levier (6) peut être verrouillé mécaniquement dans les positions discrètes.

8. Détecteur infrarouge passif de présence ou de mouvement suivant l'une des revendications 1 à 6, **caractérisé en ce que**
a) le cache (19, 50-52) peut être déplacé par gravité entre les positions, en fonction d'une position de montage du détecteur de présence ou de mouvement, et/ou
b) le cache (19, 50-52) peut être déplacé entre les positions par une commande (7) électrique.

9. Détecteur infrarouge passif de présence ou de mouvement suivant l'une des revendications 1 à 8, **caractérisé en ce que**
a) le cache (19, 50-52) mobile est assemblé d'un seul tenant au boîtier (10, 11), et/ou
b) le cache (19, 50-52) mobile peut être monté à déplacement dans un espace intérieur et/ou sur une face extérieure d'un boîtier (10, 11) du détecteur de présence ou de mouvement.

10. Détecteur infrarouge passif de présence ou de mouvement suivant l'une des revendications 1 à 9, **caractérisé en ce que**
a) le cache (19, 50-52) comporte au moins une face (50, 51) de recouvrement, qui peut être intercalée entre le capteur (20) infrarouge et les lentilles (12-18), et
b) un trajet de rayons entre un certain nombre de lentilles (14-18 ; 12-16) et le capteur (20) infrarouge est dégagé ou bloqué en fonction d'une position de la face (50, 51) de recouvrement.

11. Détecteur infrarouge passif de présence ou de mouvement suivant l'une des revendications 1 à 10, **caractérisé en ce que**
a) le cache (19, 50-52) comporte au moins une face (50, 51) de recouvrement, qui peut être déplacée devant un côté extérieur des lentilles (12-18), et
b) l'incidence du rayonnement sur un certain nombre de lentilles (14-18 ; 12-16) est dégagée ou bloquée en fonction d'une position de la face (50, 51) de recouvrement.

12. Détecteur infrarouge passif de présence ou de mouvement suivant l'une des revendications 1 à 11, **caractérisé en ce que**
a) les lentilles (12-18) sont regroupées en une lentille (11) multiple, qui est conçue pour balayer une zone de local pouvant être prescrite, et
b) le nombre et la disposition des lentilles (12-18) sur la lentille (11) multiple sont choisis de manière à permettre une détection sans faille de personnes dans la zone de local en cas de montage mural ou au plafond.

13. Détecteur infrarouge passif de présence ou de mouvement suivant l'une des revendications 1 à 12, **caractérisé en ce que** les lentilles (12-18) sont disposées sur une lentille (11) multiple de telle sorte qu'elles conviennent pour balayer des champs (32-38) visuels dans une plage d'angle solide supérieur à π et de préférence dans une plage d'angle vertical supérieur à π/2.

14. Détecteur infrarouge passif de présence ou de mouvement suivant l'une des revendications 1 à 13, **caractérisé en ce que** le détecteur de présence ou de mouvement comprend une unité (8) de commande qui convient pour délivrer un signal de commande à un appareil électrique, notamment à un commutateur d'éclairage automatique, en fonction de la présence de personnes dans une zone de local surveillée par le détecteur de présence ou de mouvement.

15. Utilisation d'un détecteur infrarouge passif de présence ou de mouvement qui comporte au moins un capteur (20) infrarouge doté de plusieurs champs (32-38) visuels et un cache (19, 50-52) mobile pour le rayonnement incident sur le capteur (20) infrarouge, le cache (19, 50-52) pouvant être déplacé entre différentes positions afin de libérer différents champs (34-38, 32-36) visuels, **caractérisée en ce que**
a) le détecteur de présence ou de mouvement comporte une pluralité de lentilles (12-18) optiques, chaque lentille (12-18) recevant le rayonnement en provenance d'un ou plusieurs des champs (32-38) visuels et le focalisant sur le capteur (20) infrarouge, et
b) le cache (19, 50-52) est déplacé, pour un montage du détecteur de présence ou de mouvement sur un mur (1), dans une première position pour libérer un premier modèle de champs (34-38) visuels et, pour un montage du détecteur de présence ou de mouvement sur un plafond (2), dans une deuxième position pour libérer un deuxième modèle de champs (32-36) visuels.

16. Utilisation d'un détecteur infrarouge passif de présence ou de mouvement suivant la revendication 15, **caractérisée en ce que**
a) il y a des champs (32, 33) visuels qui sont bloqués dans la première position et dégagés dans la deuxième position, et
b) il y a des champs (37, 38) visuels qui sont bloqués dans la deuxième position et dégagés dans la première position.

17. Utilisation d'un détecteur infrarouge passif de présence ou de mouvement suivant la revendication 15 ou 16, **caractérisée en ce que**
a) pour un montage du détecteur de présence ou de mouvement sur un mur (1), le cache (19, 50-52) bloque dans la première position des champs (32, 33) visuels qui sont dirigés vers un plafond (2), vers des fenêtres ou vers des sources de rayonnement thermique perturbateur, et
b) pour un montage du détecteur de présence ou de mouvement sur un plafond (2), le cache (19, 50-52) bloque dans la deuxième position des champs (37, 38) visuels qui sont dirigés vers le plafond (2), essentiellement horizontalement, vers des fenêtres ou vers des sources de rayonnement thermique perturbateur.

18. Utilisation d'un détecteur infrarouge passif de présence ou de mouvement suivant l'une des revendications 15 à 17, **caractérisée en ce que**
a) pour un montage du détecteur de présence ou de mouvement sur un mur (1), le premier modèle de champs (34-38) visuels comprend des champs (34) visuels approximativement horizontaux ou dirigés seulement légèrement vers le bas, des champs (35, 36, 37) visuels dirigés vers le bas et des champs (38) visuels dirigés à pente très raide vers le bas, et
b) pour un montage du détecteur de présence ou de mouvement sur un plafond (2), le deuxième modèle de champs (32-36) visuels comprend uniquement des champs (32-36) visuels dirigés vers le bas.
